# EUROPÄISCHE PATENTANMELDUNG

(11) **EP 4 091 771 A1**
(43) Veröffentlichungstag der Anmeldung: **23.11.2022**
(21) Anmeldenummer: 21174140.0
(22) Anmeldetag: 17.05.2021
(51) Int. Cl.: B25F 5/00, B21J 15/22

(54) **TRAGBARER DRUCKÜBERSETZER**

(71) Anmelder: WS Wieländer + Schill Engineering GmbH & Co. KG, 78609 Tuningen (DE)
(72) Erfinder: LAY, Norbert, 71149 Bondorf (DE)
(74) Vertreter: Friderichs, Gunther

(57) **Zusammenfassung**

Die Offenbarung betrifft einen tragbaren Druckübersetzer (20) zum Antrieb von austauschbaren Hydraulikwerkzeugen (10) mit einer durch Gas- oder Luftdruck angetriebenen Pneumatikeinheit (21) sowie einer mit der Pneumatikeinheit verbundenen Hydraulikeinheit (22). Weiter umfasst der Druckübersetzer eine Kopplungseinheit (22) zum unbeweglichen und lösbaren Anschluss des Hydraulikwerkzeugs an die Hydraulikeinheit. Bei der Pneumatikeinheit, bei der Hydraulikeinheit und Kopplungseinheit zu einer einstückigen mobilen Handhabungseinheit zusammengefasst sind, weist die Kopplungseinheit eine Kugelverrastung auf. Der Kopplungsring (32) weist Öffnungen (34) auf, die jeweils zur Aufnahme der Kugelrastkörper (33) ausgebildet sind, wobei die Öffnungen auf der Innenseite des Kopplungsrings jeweils einen gegenüber den Kugelrastkörpern geringeren Durchmesser aufweisen, und wobei die Außenseite des Kopplungsrings an der Innenseite des Sperrrings (31) anliegt.

## Beschreibung

### Gebiet der Erfindung

Die Erfindung betrifft einen tragbaren Druckübersetzer, welcher insbesondere zum Antrieb von Niet- und Stanzgeräten ausgebildet ist. Weiter betrifft die Erfindung ein Nietgerät, welches den Druckübersetzer umfasst.

### Hintergrund der Erfindung

Die Patentschrift EP 2 551 529 B1 (TKR Spezialwerkzeuge GmbH) zeigt einen tragbaren Druckübersetzer, welcher mit einem Nietgerät koppelbar ist.

Um das Nietgerät mit dem Druckübersetzer zu verbinden, beschreibt dieses Dokument eine Schnellkupplung in Form einer Kopplungseinheit mit einer Kugelverrastung.

Die Kopplungseinheit umfasst einen Kopplungsring, welcher Bohrungen aufweist, die einen geringeren Durchmesser als die Kugelrastkörper aufweisen. In einer Verriegelungsposition schauen die Kugeln aus dem Kopplungsring ein Stück heraus und stellen so eine mechanische Verbindung zu dem angekoppelten Nietwerkzeug her.

Die Kupplung wird mittels eines verdrehbaren Sperrrings betätigt. Dieser weist Ausnehmungen auf, in welche im Entriegelungszustand die Kugelrastkörper derart ausweichen können, dass diese nicht in den Kopplungsring hineinragen und so das Werkzeug herausgenommen werden kann.

Zwischen der Außenseite des Kopplungsrings und der Innenseite des Sperrrings ist ein Hohlraum angeordnet, welcher den benötigten Raum für die Kugelrastkörper bereitstellt.

Der Kopplungsring kann bei dieser Ausgestaltung als dünner Ring ausgebildet sein.

So lässt sich ein besonders leichtes tragbares Werkzeug bereitstellen.

Nachteilig ist allerdings die separat erforderliche aufwendige radiale Lagerung des Sperrrings. Dieser ist zwar in einem verriegelten Zustand radial zentriert. Für den entriegelten Zustand muss allerdings eine Radiallagerung bereitgestellt werden.

### Aufgabe der Erfindung

Der Erfindung liegt demgegenüber die Aufgabe zugrunde, die genannten Nachteile des Standes der Technik zu reduzieren.

### Zusammenfassung der Erfindung

Die Aufgabe der Erfindung wird bereits durch einen tragbaren Druckübersetzer nach Anspruch 1 gelöst.

Bevorzugte Ausführungsbeispiele und Weiterbildungen der Erfindung sind den abhängigen Ansprüchen, der Beschreibung sowie den Zeichnungen zu entnehmen.

Die Erfindung betrifft einen tragbaren Druckübersetzer zum Antrieb von austauschbaren Hydraulikwerkzeugen, mit
- einer durch Gas- oder Luftdruck angetriebenen Pneumatikeinheit,
- einer mit der Pneumatikeinheit verbundenen Hydraulikeinheit,
- einer Kopplungseinheit zum unbeweglichen und lösbaren Anschluss des Hydraulikwerkzeugs an die Hydraulikeinheit, wobei die Pneumatikeinheit, die Hydraulikeinheit und die Kopplungseinheit zu einer einstückigen mobilen Handhabungseinheit zusammengefasst sind, wobei die Kopplungseinheit eine Kugelverrastung aufweist, wobei
- eine als verdrehbarer Sperrring ausgebildete zwischen einer Öffnungsposition und einer Verschlussposition durch Verdrehen des Sperrrings verstellbare Sperrelementfixierung und ein Kopplungsring koaxial angeordnet sind,
- die Sperrelementfixierung in der Verschlussposition das Sperrelement in der Verriegelungsposition fixiert und in einer Öffnungsposition das Sperrelement zwischen der Entriegelungsposition und der Verriegelungsposition verstellbar ist, wobei der Sperrring Ausbuchtungen zur abschnittsweisen Aufnahme von Kugelrastkörpern aufweist und wobei der Sperrring, die Kugelrastkörper und der Kopplungsring derart aufeinander abgestimmt sind, dass in der Verschlussposition die Kugelrastkörper abschnittsweise in den Öffnungen angeordnet sind und von einer Innenseite des Kopplungsringes vorstehen und vom Sperrring in dieser Verriegelungsposition lagegesichert ist und in der Öffnungsposition der Kugelrastkörper in die Entriegelungsposition verlagerbar ist,
und wobei der Kopplungsring Öffnungen aufweist, die jeweils zur Aufnahme der Kugelrastkörper ausgebildet sind, wobei die Öffnungen auf der Innenseite des Kopplungsrings jeweils einen gegenüber den Kugelrastkörpern geringeren Durchmesser aufweisen, und wobei die Außenseite des Kopplungsrings an der Innenseite des Sperrrings anliegt.

Die Erfindung basiert im Wesentlichen gegenüber vorstehend beschriebenem Stand der Technik darauf, dass zwischen Kopplungsring und Sperrring kein Hohlraum vorhanden ist.

Vielmehr liegt die Außenseite des Kopplungsrings an der Innenseite des Sperrrings an, vorzugsweise mit einer Spiel- bzw. Schiebepassung.

Der Kopplungsring ist so als massiver Ring ausgebildet, dessen Bohrungen den nötigen Hohlraum für die Kugelrastkörper bereitstellen.

Kopplungsring und Sperrring können so ein Radiallager bereitstellen, so dass auf eine separate Radiallagerung verzichtet werden kann.

Gegenüber vorstehend beschriebenem Stand der Technik aufwendiger ist lediglich die Ausgestaltung der Öffnungen im Kopplungsring. Diese müssen an der Innenseite des Kopplungsrings einen geringeren Durchmesser als die Kugelrastkörper aufweisen, damit diese nicht nach innen herausfallen können.

Dies kann beispielsweise durch konische Bohrungen oder zylindrische Bohrungen mit einem konischen Abschnitt an der Innenseite des Kopplungsrings, insbesondere mit einem sphärischen Abschnitt, bereitgestellt werden.

Dies erfordert eine hohe Präzision hinsichtlich der Ausgestaltung der Bohrungen bzw. Öffnungen im Kopplungsring.

Auf der anderen Seite ist der Kopplungsring sehr robust ausgebildet und kann daher starken mechanischen Beanspruchungen standhalten. Zwar wird der Kopplungsring hierdurch auch schwerer, diese Gewichtszunahme kann aber aufgrund der nicht mehr notwendigen separaten Radiallagerung zumindest teilweise kompensiert werden.

Der Kopplungsring kann insbesondere eine Wandstärke von 2 mm bis 10 mm aufweisen.

Gemäß einer bevorzugten Ausführungsform ist der Kopplungsring aus vergütetem Stahl ausgebildet. So kann ein besonders robustes Bauteil bereitgestellt werden.

Der Sperrring wird vorzugsweise mittels eines ausklappbaren Hebels betätigt. Der Hebel kann insbesondere in einer Verschlussposition am Gehäuse des Druckübersetzers verrastet sein.

Der Druckübersetzer ist vorzugsweise als pneumatisch hydraulisch arbeitende Pumpe ausgebildet. Dieser kann insbesondere einen oszillierend angetriebenen Pneumatikkolben umfassen, welcher einen Hydraulikkolben antreibt, der einen kleineren Durchmesser aufweist. Über ein Saug- und ein Druckventil arbeitet der hydraulische Kolben als Pumpe, welche Hydraulikfluid in das angeschlossene Hydraulikwerkzeug pumpt.

Die Erfindung betrifft insbesondere Niet- oder Stanzgeräte, welche einen derartigen Druckübersetzer umfassen. Aufgrund der Kopplungseinheit kann der Druckübersetzer für eine Vielzahl von Werkzeugen, wie beispielsweise Nietwerkzeuge, insbesondere Nietbügel, sowie Blindnietwerkzeuge und Stanzwerkzeuge verwendet werden.

### Kurzbeschreibung der Zeichnungen

Der Gegenstand der Erfindung soll im Folgenden bezugnehmend auf ein schematisch dargestelltes Ausführungsbeispiel anhand der Zeichnungen Fig. 1 bis Fig. 4 näher erläutert werden.
Fig. 1 ist eine Seitenansicht eines Ausführungsbeispiels eines erfindungsgemäßen Druckübersetzers.
Fig. 2 ist eine Seitenansicht eines Ausführungsbeispiels eines koppelbaren Hydraulikwerkzeugs.
Fig. 3 ist ein Längsschnitt des Druckerzeugers.
Fig. 4 ist ein Querschnitt der Linie A-A der Fig. 1, wobei links der entriegelte und rechts der verriegelte Zustand der Kopplungseinheit gezeigt ist.

### Detaillierte Beschreibung der Zeichnungen

Fig. 1 zeigt in einer Seitenansicht ein Ausführungsbeispiel eines tragbaren Druckübersetzers 20.

Der Druckübersetzer 20 umfasst einen Druckluftanschluss 24.

Über das Betätigungsorgan 25 wird der Druckübersetzer 20 in Gang gesetzt und fördert Hydraulikfluid mit einem Druck von bis zu mehreren 100 Bar.

Der Druckübersetzer 20 umfasst eine Kopplungseinheit 30 zum lösbaren Anschluss eines Hydraulikwerkzeugs.

Über den abklappbaren Hebel 23 lässt sich die Kopplungseinheit 30 in einen entriegelten und einen verriegelten Zustand versetzen.

Hier dargestellt ist der verriegelte Zustand, in der Hebel 23 eingeklappt und an der Unterseite des Druckübersetzers 20 verrastet ist.

Das in Fig. 2 dargestellte Hydraulikwerkzeug 10 ist über die Kupplung 11, welche eine umlaufende Nut aufweist, mit der Kopplungseinheit 30 verbindbar.

Bei dem in Fig. 2 dargestellten Hydraulikwerkzeug 10 handelt es sich um ein Blindnietwerkzeug. Es können aber auch Nietbügel, Stanzwerkzeuge etc. angeschlossen werden.

Über die Kopplungseinheit 30 wird das Hydraulikwerkzeug 10 fest, also unbeweglich, mit dem Druckübersetzer 20 verbunden und ist sodann lediglich um die Mittelachse der Kopplungseinheit 30 verdrehbar.

Fig. 3 ist ein Längsschnitt des Druckübersetzers 20.

Der Druckübersetzer umfasst eine Pneumatikeinheit 21 und eine Hydraulikeinheit 22.

Die Pneumatikeinheit 21 umfasst einen Kolben mit größerem Durchmesser als der Kolben der Hydraulikeinheit 22. Der Hydraulikkolben wird also pneumatisch angetrieben.

Durch oszillierenden Betrieb fördert die Hydraulikeinheit 22 Hydraulikfluid über das Ventil 26, welches innerhalb der Kopplungseinheit 30 sitzt, in Richtung des Hydraulikwerkzeugs.

Fig. 4 ist ein Querschnitt der Kopplungseinheit 30 entlang der Linie A-A der Fig. 1.

Links dargestellt ist der entriegelte und rechts dargestellt ist der verriegelte Zustand.

Die Kopplungseinheit 30 umfasst den verdrehbaren Sperrring 31 sowie den darin angeordneten Kopplungsring 32. Sperrring 31 und Kopplungsring 32 sind koaxial angeordnet.

Wie insbesondere in der Entriegelungsposition links dargestellt, liegt gemäß der Erfindung die Außenseite des Kopplungsrings 32 an der Innenseite des Sperrrings 31 an.

So bilden Kopplungsring 32 und Sperrring 31 unabhängig von den Kugelrastkörpern 33 ein Radiallager.

Vorzugsweise handelt es sich um einen Schiebesitz, also um eine Übergangspassung ohne merkliches Spiel.

Die Kugelrastkörper 33 sitzen in den Öffnungen 34 des Kopplungsrings 32.

Die Öffnungen 34 haben an der Innenseite des Kopplungsrings 32 einen geringeren Durchmesser als die Kugelrastkörper 33.

Wie in der Verschlussposition rechts dargestellt, ragen die Kugelrastkörper 33 in dieser Position ein Stück in den Kopplungsring 32 hinein, ohne allerdings herauszufallen.

Dies kann beispielsweise durch konische Öffnungen 34 bzw. Bohrungen bereitgestellt werden. Es versteht sich, dass dabei eine hohe Präzision erforderlich ist.

Im Entriegelungszustand können die Kugelrastkörper 33, wie links dargestellt, in die Ausbuchtungen 35 des Sperrrings 31 ausweichen.

Die Kupplung 11 des Hydraulikwerkzeugs 10 kann so in die Kopplungseinheit 30 eingeschoben werden.

Im rechts dargestellten verriegelten Zustand liegen die Kugelrastkörper aber außerhalb des Bereichs der Ausbuchtungen 35 an der Innenseite des Sperrrings 31 an. Die Kupplung ist nunmehr verriegelt.

Dadurch, dass Sperrring 31 und Kopplungsring 32 ein Drehlager bilden, konnte eine einfache und robuste Kupplung bereitgestellt werden, bei welcher auf ein zusätzliches Radiallager verzichtet werden kann. Lediglich für die Ausgestaltung der Öffnung 34 im Kopplungsring 32 ist gegenüber dem Stand der Technik ein höherer Aufwand erforderlich.

## Patentansprüche

1. Tragbarer Druckübersetzer (20) zum Antrieb von austauschbaren Hydraulikwerkzeugen (10), mit- einer durch Gas- oder Luftdruck angetriebenen Pneumatikeinheit (21),
- einer mit der Pneumatikeinheit (21) verbundenen Hydraulikeinheit (22),
- einer Kopplungseinheit (30) zum unbeweglichen und lösbaren Anschluss des Hydraulikwerkzeugs (10) an die Hydraulikeinheit (22),
wobei die Pneumatikeinheit (21), die Hydraulikeinheit (22) und die Kopplungseinheit (30) zu einer einstückigen mobilen Handhabungseinheit zusammengefasst sind, wobei die Kopplungseinheit (30) eine Kugelverrastung aufweist, wobei
- eine als verdrehbarer Sperrring (31) ausgebildete zwischen einer Öffnungsposition und einer Verschlussposition durch Verdrehen des Sperrrings (31) verstellbare Sperrelementfixierung und ein Kopplungsring (32) koaxial angeordnet sind,
- die Sperrelementfixierung in der Verschlussposition das Sperrelement in der Verriegelungsposition fixiert und in einer Öffnungsposition das Sperrelement zwischen der Entriegelungsposition und der Verriegelungsposition verstellbar ist,
wobei der Sperrring (31) Ausbuchtungen (35) zur abschnittsweisen Aufnahme von Kugelrastkörpern (33) als Sperrelemente aufweist und
wobei der Sperrring (31), die Kugelrastkörper (33) und der Kopplungsring (32) derart aufeinander abgestimmt sind, dass in der Verschlussposition die Kugelrastkörper (33) abschnittsweise in den Öffnungen (34) angeordnet sind und von einer Innenseite des Kopplungsringes (32) vorstehen und vom Sperrring (31) in dieser Verriegelungsposition lagegesichert ist und in der Öffnungsposition der Kugelrastkörper (33) in die Entriegelungsposition verlagerbar ist,
**dadurch gekennzeichnet, dass** der Kopplungsring (32) Öffnungen (34) aufweist, die jeweils zur Aufnahme der Kugelrastkörper (33) ausgebildet sind, wobei die Öffnungen (34) auf der Innenseite des Kopplungsrings (32) jeweils einen gegenüber den Kugelrastkörpern (33) geringeren Durchmesser aufweisen, und wobei die Außenseite des Kopplungsrings (31) an der Innenseite des Sperrrings (32) anliegt.

2. Tragbarer Druckübersetzer (20) nach Anspruch 1, **dadurch gekennzeichnet, dass** die Öffnungen (34) konisch ausgebildet sind.

3. Tragbarer Druckübersetzer (20) nach einem der vorstehenden Ansprüche, **dadurch gekennzeichnet, dass** der Kopplungsring (31) eine Wandstärke von 2 mm bis 10 mm aufweist.

4. Tragbarer Druckübersetzer (20) nach einem der vorstehenden Ansprüche, **dadurch gekennzeichnet, dass** Kopplungsring (31) und Sperrring (32) ein Radiallager bilden.

5. Tragbarer Druckübersetzer (20) nach einem der vorstehenden Ansprüche, **dadurch gekennzeichnet, dass** der Kopplungsring (32) aus vergütetem Stahl ausgebildet ist.

6. Tragbarer Druckübersetzer (20) nach einem der vorstehenden Ansprüche, **dadurch gekennzeichnet, dass** der Sperrring (31) mittels eines ausklappbaren Hebels (23) betätigbar ist.

7. Tragbarer Druckübersetzer (20) nach einem der vorstehenden Ansprüche, **dadurch gekennzeichnet, dass** der Druckübersetzer als pneumatisch-hydraulisch arbeitende Pumpe ausgebildet ist.

8. Nietgerät, umfassend einen Druckübersetzer (20) nach einem der vorstehenden Ansprüche und ein Hydraulikwerkzeug (10).
